# EUROPÄISCHE PATENTSCHRIFT

(11) **EP 4 316 975 B1**
(45) Veröffentlichungstag und Bekanntmachung des Hinweises auf die Patenterteilung: **04.02.2026**
(21) Anmeldenummer: 23185968.7
(22) Anmeldetag: 18.07.2023
(51) Int. Cl.: B63H 25/06, B63H 25/02, B62D 5/00

(54) **REDUNDANTE ELEKTRISCHE RUDERANLAGE FÜR EIN UNTERSEEBOOT UND DEREN BETRIEB**
REDUNDANT ELECTRIC ROWING SYSTEM FOR A SUBMARINE AND ITS OPERATION
INSTALLATION ÉLECTRIQUE REDONDANTE DE GOUVERNAIL POUR UN SOUS-MARIN ET SON FONCTIONNEMENT

(30) Priorität: 26.07.2022 DE 102022207660
(43) Veröffentlichungstag der Anmeldung: 07.02.2024
(73) Patentinhaber: TKMS GmbH, 24143 Kiel (DE); thyssenkrupp AG, 45143 Essen (DE)
(72) Erfinder: Körner, Roland, 24248 Mönkeberg (DE); Dignath, Florian, 80997 München (DE)
(74) Vertreter: thyssenkrupp Intellectual Property GmbH

(56) Entgegenhaltungen:
- US-A1- 2018 050 783
- US-B2- 6 886 485
- US-B2- 9 477 253
- PETRA LINKE ET AL: "Einf�hrung in Die Konstruktionsmethodik", 1 January 2021, HANDBUCH MASCHINENBAU, SPRINGER, WIESBADEN, PAGE(S) 677 - 696, ISBN: 978-3-658-30272-6, pages: 677 - 696, XP009547033

## Beschreibung

Die Erfindung betrifft eine Ruderanlage, insbesondere für ein Unterseeboot, wobei die Ruderanlage zur elektrischen Ansteuerung der Ruder ausgebildet ist. Die Ruderanlage ist redundant ausgeführt, sodass wenigstens ein sicheres Auftauchen möglich ist.

Zunehmend besteht ein Interesse, auch die Ruderanlage von Unterseebooten elektrisch auszubilden. Bei Unterseebooten stellt sich jedoch die Herausforderung, dass eine Funktionsfähigkeit auch bei einem Teilausfall gegeben sein muss, da die Ruder benötigt werden, um aus eigener Kraft mit Fahrt an die Wasseroberfläche zu gelangen. Daher besteht derzeit noch eine gewisse Skepsis gegenüber der möglichen Anfälligkeit einer elektrischen Ruderanlage und die Tendenz auf bewährte Technologien, beispielsweise eine hydraulische Ruderanlage zurückzugreifen.

Klassisch weisen Unterseeboote eine Kreuzruder-Anordnung auf. Hierbei kann mit einem senkrechten Ruder nach backbord und steuerbord gesteuert werden. Die beiden waagerecht angeordneten Ruder können für eine Tiefenänderung oder eine Rollbewegung des Unterseebootes verwendet werden. Daraus ergibt sich, dass die Ansteuerung für die gewünschte Richtungsänderung einfach auf die Ruder übertragen werden kann. Bei neueren Booten setzt sich aber zunehmend auch eine X-Ruder-Anordnung durch, bei dem alle vier Ruder diagonal zur Horizontalen verlaufen. Vorteil ist, dass so immer alle Ruder an einer Richtungsänderung beteiligt sind, wodurch diese schneller durchführbar ist, das Unterseeboot ist also wendiger. Auf der anderen Seite ist dadurch die Ansteuerung der Ruder komplexer.

Aus der nachveröffentlichten DE 10 2021 211 387 ist ein druckfester Kolbenmedientrenner, insbesondere für einen Linearantrieb einer Schiffsrudermaschine, bekannt.

Aus der DE 10 2016 006 933 B3 ist ein Verfahren zur Kompensation der Blockade eines Ruderblattes in einem X-Ruder bekannt.

Aus der DE 10 2016 204 248 A1 ist ein Linearantrieb für eine Schiffrudermaschine bekannt.

Aus der DE 10 2021 211 387 A1 ist ein druckfester Kolbenmedientrenner, ein Linearantrieb für eine Schiffsrudermaschine sowie ein Unterseeboot damit bekannt.

Aus Linke, Petra und Frank Weidermann, "Einführung in die Konstruktionsmethodik", Handbuch Maschinenbau, Wiesbaden, Springer Fachmedien Wiesbaden, 2021,677, 692-93, Web, ist eine Einführung in die Konstruktionsmethodik bekannt.

Aus der US 2018 / 0050783 A1 ist eine Steuervorrichtung für eine gattungsgemäße elektrische Ruderanlage bekannt.

Aufgabe der Erfindung ist es, eine elektrisch ausreichende redundante Ruderanlage bereitzustellen, damit diese insbesondere auf einem Unterseeboot einsetzbar ist.

Gelöst wird diese Aufgabe durch eine elektrische Ruderanlage mit den in Anspruch 1 angegebenen Merkmalen, ein Unterseeboot mit den in Anspruch 14 angegebenen Merkmalen sowie das Verfahren mit den in Anspruch 15 angegebenen Merkmalen. Vorteilhafte Weiterbildungen ergeben sich aus den Unteransprüchen, der nachfolgenden Beschreibung sowie der Zeichnung.

Die erfindungsgemäße elektrische Ruderanlage weist wenigstens drei Ruder auf. Ein Kreuzruder kommt mit drei Rudern aus. Ein X-Ruder hat vier Ruder. Zusätzlich sind am Bug oder Turm oftmals zwei weitere Tiefenruder angeordnet. Somit sind drei, vier, fünf oder sechs Ruder üblich. Somit ist ein bewegliches Ruder oder Ruderblatt im Sinne der Erfindung das jeweils einzelne bewegliche Ruder, die Gesamtheit aller Ruder mit der zur Ansteuerung notwendigen Technik bildet die gesamte Ruderanlage. Bei einem Überwasserschiff kann ein einzelnes Ruder bereits ausreichend sein, es kann aber auch zwei oder mehr meist parallel nebeneinander angeordnete Ruder aufweisen. Für ein Unterseeboot mit einem Kreuzruder werden wenigstens drei Ruder benötigt. Jedes Ruder weist wenigstens einen ersten elektrischen Stellmotor auf. Sind mehrere Ruder vorhanden, sind auch mehrere erste elektrische Stellmotoren vorhanden. Mit Hilfe des ersten elektrischen Stellmotors kann das jeweils verbundene Ruder in der Ruderlage eingestellt werden. Dieses bedeutet, dass die gesamte Übertragung eines Steuersignals elektrisch und damit über eine einfache Verkabelung erfolgt. Der Stellmotor und das Ruder können dabei unmittelbar oder mittelbar über mechanische Elemente wirkverbunden sein. Die Ruderanlage weist wenigstens eine Steuerkonsole, ein erstes Ruderkontrollsystem und eine erste Motorsteuerung auf. Die Steuerkonsole ist zur Eingabe von Steuerbefehlen ausgebildet. Insbesondere können die Steuerbefehle durch einen Benutzer eingegeben werden. Die Steuerbefehle sind bevorzugt in der Form, dass diese beispielsweise der eingegebenen Fahrrichtungsänderung entsprechen. Die Steuerkonsole und das erste Ruderkontrollsystem sind zur Übertragung der Steuerbefehle verbunden. Das erste Ruderkontrollsystem ist zur Verarbeitung der Steuerbefehle und Ermittlung von Ansteuerbefehlen ausgebildet. Insbesondere werden aus den Steuerbefehlen die einzelnen Ruderlagen berechnet und aus den zu erreichenden Ruderlagen die Ansteuerbefehle für die einzelnen elektrischen Stellmotoren ermittelt. Das erste Ruderkontrollsystem und die erste Motorsteuerung sind zur Übertragung der Ansteuerbefehle verbunden. Die erste Motorsteuerung ist mit den ersten Stellmotoren zur Einstellung der Ruder entsprechend der Ansteuerbefehle elektrisch verbunden. Diese Verbindung kann beispielsweise durch die direkte Ansteuerung der ersten Stellmotoren mittels Veränderung oder Einstellung der Motorströme erfolgen, also beispielsweise durch das direkte Bereitstellen der Spannung für das Verfahren der ersten Stellmotoren. Es handelt sich somit um eine elektrische Ruderanlage.

Erfindungsgemäß weist die Ruderanlage wenigstens ein zweites Ruderkontrollsystem auf. Das erste Ruderkontrollsystem und das zweite Ruderkontrollsystem sind somit getrennt voneinander, auch wenn diese beispielsweise in einem gemeinsamen Gehäuse integriert sein können. Wesentlich ist, dass das erste Ruderkontrollsystem und das zweite Ruderkontrollsystem vollständig unabhängig voneinander funktionieren und somit bei Ausfall des ersten Ruderkontrollsystems das zweite Ruderkontrollsystem nicht beeinträchtigt ist und umgekehrt. Die Steuerkonsole und das zweite Ruderkontrollsystem sind zur Übertragung der Steuerbefehle verbunden. Das zweite Ruderkontrollsystem ist zur Verarbeitung der Steuerbefehle und Ansteuerbefehle ausgebildet. Das zweite Ruderkontrollsystem und die erste Motorsteuerung sind zur Übertragung der Ansteuerbefehle verbunden. Beispielsweise und bevorzugt ist das erste Ruderkontrollsystem zur Überwachung des zweiten Ruderkontrollsystems ausgebildet und das zweite Ruderkontrollsystem ist zur Überwachung des ersten Ruderkontrollsystems ausgebildet. Dabei kann vorgesehen sein, dass das erste Ruderkontrollsystem seine Ansteuerbefehle an die erste Motorsteuerung abgibt, während das zweite Ruderkontrollsystem parallel zum ersten Ruderkontrollsystem ebenfalls die Eingaben erhält, aber keine Ansteuerbefehle ausgibt. Sofern das erste Ruderkontrollsystem keine Ansteuerbefehle mehr ausgibt, erkennt das System oder das zweite Ruderkontrollsystem eine Fehlfunktion des ersten Ruderkontrollsystems und gibt zumindest eine Fehlermeldung aus. Insbesondere kann vorgesehen sein, dass das zweite Ruderkontrollsystem nach Erkennen der Fehlfunktion Ansteuerbefehle ausgibt. Weiter kann dabei vorgesehen sein, dass das erste Ruderkontrollsystem abgeschaltet wird oder die Übertragung der Ansteuerbefehle vom ersten Ruderkontrollsystem an die Motorsteuerung unterbrochen wird. Alternativ oder zusätzlich sind beispielsweise und bevorzugt das erste Ruderkontrollsystem und das zweite Ruderkontrollsystem manuell auswählbar. Es kann also zwischen dem ersten Ruderkontrollsystem und dem zweiten Ruderkontrollsystem manuell umgeschaltet werden. In einer weiteren Alternative überwacht das zweite Ruderkontrollsystem im Normalzustand das erste Ruderkontrollsystem. Beide Ruderkontrollsysteme bekommen die gleichen Eingaben von der Steuerkonsole, beide Ruderkontrollsysteme berechnen die entsprechende Ruderlagen. Das zweite Ruderkontrollsystem erhält zusätzlich die erzeugten Daten des ersten Ruderkontrollsystems und vergleicht diese mit den eigenen Ergebnissen. Sind diese identisch, unternimmt das zweite Ruderkontrollsystem nichts. Wird eine Abweichung festgestellt, wird ein Benutzer informiert, um ein Ruderkontrollsystem auszuwählen. Fällt das erste Ruderkontrollsystem aus, so erhält das zweite Ruderkontrollsystem keine Daten von dem ersten Ruderkontrollsystem und kann so vollständig die Aufgaben des ersten Ruderkontrollsystems automatisch übernehmen.

Gerade bei einem Unterseeboot, insbesondere bei einem Unterseeboot mit einem X-Ruder ist die Umsetzung eines Steuerbefehls in eine tatsächliche Winkeländerung der Ruder komplex. Während bei einem Überwasserschiff mit nur einem Ruder nur die Auswahl zwischen steuerbord und backbord besteht und dabei das Ruder entsprechend in die zu steuernde Richtung bewegt wird, ist dieses durch die freie Bewegung in drei Richtungen einschließlich Rollbewegung für ein Unterseeboot wesentlich komplexer.

Daher ist gerade die redundante Auslegung des Ruderkontrollsystems besonders vorteilhaft.

In einer weiteren Ausführungsform der Erfindung weisen die Ruder wenigstens einen zweiten elektrischen Stellmotor auf. Die Ruderanlage weist weiter eine zweite Motorsteuerung auf. Das erste Ruderkontrollsystem und/oder zweite Ruderkontrollsystem und die zweite Motorsteuerung sind zur Übertragung der Ansteuerbefehle verbunden. Die zweite Motorsteuerung ist mit den zweite Stellmotoren zur Einstellung der Ruder entsprechend der Ansteuerbefehle verbunden. Hierbei kann zum einen das erste Ruderkontrollsystem nur mit der ersten Motorsteuerung und das zweite Ruderkontrollsystem nur mit der zweiten Motorsteuerung verbunden sein. Bei dieser Ausführungsform bestehen zwei parallele und vollständig unabhängige Systeme nebeneinander. Zum anderen kann sowohl das erste Ruderkontrollsystem sowohl mit der ersten Motorsteuerung als auch der zweiten Motorsteuerung verbunden sein als auch das zweite Ruderkontrollsystem sowohl mit der ersten Motorsteuerung als auch der zweiten Motorsteuerung verbunden sein. In diesem Fall kann beispielsweise das zweite Ruderkontrollsystem quasi auf Standby gehalten werden und nur im Ausfall des ersten Ruderkontrollsystems zugeschaltet werden. Alternativ kann das zweite Ruderkontrollsystem das erste Ruderkontrollsystem überwachen und bei dessen Ausfall automatisch übernehmen oder bei einer Diskrepanz zwischen den beiden Ruderkontrollsystemen einen Benutzer auf das Problem hinweisen zur manuellen Auswahl eines Ruderkontrollsystems. Hierdurch wird die Redundanz weiter erhöht. Das erste Ruderkontrollsystem und/oder zweite Ruderkontrollsystem sind auch mit der ersten Motorsteuerung zur Übertragung der Ansteuerbefehle verbunden. Die erste Motorsteuerung ist dabei mit dem ersten elektrischen Stellmotor und die zweite Motorsteuerung ist dabei mit dem zweiten elektrischen Stellmotor verbunden.

Durch den jeweils ersten elektrischen Stellmotor und den zweiten elektrischen Stellmotor wird jeweils ein Ruder bewegt, sodass eine Einstellung des Ruders auch bei dem Ausfall eines der Stellmotoren möglich ist. Es kann vorgesehen sein, dass die erste Motorsteuerung wahlweise auch mit dem zweiten elektrischen Stellmotor verbunden werden kann und die zweite Motorsteuerung wahlweise mit dem ersten elektrischen Stellmotor verbunden werden kann.

Durch eine mögliche Kombination der Redundanz der Ruderkontrollsystems durch ein erstes Ruderkontrollsystem und ein zweites Ruderkontrollsystem und die weitere Redundanz mit einer ersten Motorsteuerung und einer zweiten Motorsteuerung verbunden auch mit der redundanten Auslegung der Stellmotoren wird die Robustheit des Gesamtsystems stark gesteigert, insbesondere wenn die mögliche Ausführung gewählt wird, dass beide Ruderkontrollsysteme jeweils zur Ansteuerung jeweils beider Motorsteuerungen ausgelegt sind.

**In** einer weiteren Ausführungsform der Erfindung sind die erste Motorsteuerung und die zweite Motorsteuerung in einem Gehäuse zusammengefasst. Die erste Motorsteuerung und die zweite Motorsteuerung können sich auch quasi als eine gemeinsame Motorsteuerung ausgebildet sein, wobei ein Teilbereich zur Ansteuerung der ersten Stellmotoren und ein zweiter Teilbereich zur Ansteuerung der zweiten Stellmotoren ausgebildet ist.

In einer weiteren Ausführungsform der Erfindung stellen der erste elektrische Stellmotor und der zweite elektrische Stellmotor jeweils nur 50 % bis 95 % der Leistung zur Verfügung, die zur Verstellung des jeweiligen Ruders mit höchster Geschwindigkeit oder höchstem Verstellmoment benötigt werden. Damit ist zwar keine vollständige Redundanz beim Ausfall eines Stellmotors gegeben, die Funktionsfähigkeit bleibt aber gegeben. Beispielsweise kann bei hohen Geschwindigkeiten und gewünschten kleinen Wendekreisen die Leistung dann hierzu nicht mehr ausreichen, um das Ruder gegen den Druck mit voller Geschwindigkeit zu bewegen, was nur möglich ist, wenn beide Stellmotoren funktionsfähig sind. Damit bleibt die Steuerung möglich, wenn auch etwas eingeschränkt. Auf der Gegenseite können die Stellmotoren deutlich kleiner ausgeführt werden, was wiederum Platz und Gewicht spart.

In einer weiteren Ausführungsform der Erfindung sind die Steuerkonsole, das erste Ruderkontrollsystem und das zweite Ruderkontrollsystem in einem Gehäuse zusammengefasst. Insbesondere können das erste Ruderkontrollsystem und das zweite Ruderkontrollsystem physisch in die Steuerkonsole integriert sein.

In einer weiteren Ausführungsform der Erfindung weist die Ruderanlage sechs Ruder auf, insbesondere ein X-Ruder und zwei vordere Tiefenruder.

In einer weiteren Ausführungsform der Erfindung weist die Ruderanlage eine manuelle Hilfssteuerkonsole auf. Die manuelle Steuerkonsole zur Eingabe von Ansteuerbefehlen ausgebildet. Es kann dabei vorgesehen sein, dass die manuelle Hilfssteuerkonsole direkt an der Motorsteuerung angebracht ist, bevorzugt ist diese jedoch unmittelbar benachbart zur Steuerkonsole angeordnet. Die geänderte Funktionalität der manuellen Hilfssteuerkonsole gegenüber der Steuerkonsole bedeutet, dass der Benutzer eben konkret die Ruderlage der einzelnen Ruder an der manuellen Hilfssteuerkonsole einstellen muss. Insbesondere bei einem X-Ruder ist dieses nicht direkt ersichtlich. Die manuelle Hilfssteuerkonsole und die erste Motorsteuerung sind zur Übertragung der Ansteuerbefehle verbunden. Die manuelle Hilfssteuerkonsole und die zweite Motorsteuerung sind zur Übertragung der Ansteuerbefehle verbunden. Bei Betätigung der manuellen Hilfssteuerkonsole werden unmittelbar Ströme von der Motorsteuerung an den jeweiligen Motor ausgegeben und die Ruderlage verändert. Durch die manuelle Hilfssteuerkonsole ist eine manuelle Bedienung mit nur begrenzter Bedienbarkeit möglich, die Steuerbarkeit bleibt aber erhalten, sodass wenigstens ein sicheres Auftauchen möglich bleibt, selbst beim Ausfall beider Ruderkontrollsysteme.

Die manuelle Hilfssteuerkonsole kann hierbei ohne oder mit der zweiten Motorsteuerung kombiniert werden. Die manuelle Hilfssteuerkonsole überbrückt hierbei die Ansteuerung der Motorsteuerung durch das erste Ruderkontrollsystem und das zweite Ruderkontrollsystem bei einem Ausfall. Dabei kann die Ansteuerung der ersten Motorsteuerung und der zweiten Motorsteuerung parallel erfolgen, also in gleicher Weise oder gleichzeitig. Auch wenn für einen normalen Betrieb die Steuerung der Ruder über die manuelle Hilfssteuerkonsole als komplex angesehen werden muss, reicht es dennoch, um ein Unterseeboot wenigstens zum Auftauchen zu bringen, also insbesondere alle Ruder in die Stellung für den maximalen Aufstieg zu bringen. Dadurch wird für den Notfall des gleichzeitigen Ausfalls beider Ruderkontrollsysteme eine weitere Redundanz geschaffen, die wenigstens ein Auftauchen eines Unterseebootes ermöglicht. Es wird dadurch nicht nur eine einfache Redundanz geschaffen, sondern eine Mehrfachredundanz, die eine Degradation des Systems, also auch eine schrittweise Verschlechterung der Funktionsweise des Gesamtsystems ermöglicht.

In einer weiteren Ausführungsform der Erfindung ist das erste Ruderkontrollsystem mit einem ersten Teilbordnetz verbunden und das zweite Ruderkontrollsystem ist mit einem zweiten Teilbordnetz verbunden. Durch die Trennung auf zwei unabhängige Teilbordnetze kann auf diese Weise auch der Ausfall eines Teilbordnetzes abgefedert werden.

In einer weiteren Ausführungsform der Erfindung ist die erste Motorsteuerung mit einem ersten Teilbordnetz verbunden und die zweite Motorsteuerung ist mit einem zweiten Teilbordnetz verbunden. Durch die Trennung auf zwei unabhängige Teilbordnetze kann auf diese Weise auch der Ausfall eines Teilbordnetzes abgefedert werden.

In einer weiteren Ausführungsform der Erfindung sind die ersten elektrischen Stellmotoren mit einem ersten Teilbordnetz verbunden und die zweiten elektrischen Stellmotoren sind mit einem zweiten Teilbordnetz verbunden. Durch die Trennung auf zwei unabhängige Teilbordnetze kann auf diese Weise auch der Ausfall eines Teilbordnetzes abgefedert werden.

Ein Teilbordnetz ist dabei ein Teil des elektrischen Versorgungsnetzes innerhalb eines Unterseeboots, der unabhängig bei Ausfall eines Teils der Versorgung betrieben werden kann. Jedes Teilbordnetz weist also Stromquellen und Verbraucher auf und kann elektrisch vom Gesamtbordnetz oder anderen Teilbordnetzen getrennt werden. Das Unterseeboot kann dabei zumindest zwei Teilbordnetze aufweisen.

In einer weiteren Ausführungsform der Erfindung weist die Ruderanlage eine pneumatische Hilfssteuerkonsole auf. Jedes Ruder weist einen pneumatischen Stellmotor auf. Der pneumatischen Stellmotor ist dabei mechanisch mit dem Ruder wirkverbunden oder über einen Stelleingriff, beispielsweise eine mechanische Kupplung oder einen Vorschub, verbindbar. Die pneumatische Hilfssteuerkonsole ist pneumatisch mit allen pneumatischen Stellmotoren verbunden und kann eine Versorgung mit Betriebsgas, wie beispielsweise Druckluft, herstellen oder unterbrechen. Die pneumatische Hilfssteuerkonsole und der pneumatischen Stellmotor arbeiten komplett unabhängig von der eigentlichen elektrischen Ruderanlage und stellen eine maximale Redundanz dar, wenn beispielsweise alle elektrischen Systeme ausfallen.

In einer weiteren Ausführungsform der Erfindung weist die pneumatische Hilfssteuerkonsole einen pneumatischen Druckspeicher auf, beispielsweise eine Druckgasflasche. Somit ist die pneumatische Hilfssteuerkonsole auf kein externes System zur Funktionsweise angewiesen. Dabei kann die Hilfssteuerkonsole aus zumindest einem Ventil bestehen, dass in der Verbindung zwischen Druckgasflasche und pneumatischen Stellmotor so angeordnet ist, dass das Druckgas den Hilfsmotor erreicht oder nicht erreicht. Idealerweise ist in der Hilfssteuerkonsole für jeden Hilfsmotor eine eigene Ansteuerung vorgesehen, um ausschließlich ausgefallene Ruder damit ansteuern zu können.

In einer weiteren Ausführungsform der Erfindung sind die pneumatische Hilfssteuerkonsole und der pneumatischen Stellmotor lediglich dazu ausgebildet, das Ruder in eine Auftauchstellung zu verbringen. Das pneumatische System dient also nur dazu, einen möglichst schnellen und kontrollierten Aufstieg zu ermöglichen, muss dafür aber nicht ausgebildet sein, komplexere Steuerbewegungen zu ermöglichen. Ein weiterer Vorteil ist. dass ein pneumatischer Druckspeicher sehr klein ausfallen kann, da nur eine einzige Ruderbewegung durchführbar sein muss.

Es kann insbesondere vorgesehen sein den pneumatischen Stellmotor zusätzlich zu den vorgenannten Ausführungsformen mit mehreren Rudersteueranlagen, mehreren Motoransteuerungen, mehreren Motoren oder der manuellen Hilfssteuerkonsole zu verwenden, um eine weitere Redundanz zu schaffen und somit eine noch höhere Sicherheit zu bekommen.

In einem weiteren Aspekt betrifft die Erfindung ein Unterseeboot mit einer erfindungsgemäßen Ruderanlage. Gerade bei Unterseebooten ist die Funktionsfähigkeit selbst bei einem Ausfall notwendig, um wenigstens an die Wasseroberfläche zurückkehren zu können. Gleichzeitig ist aber auch die Verwendung einer elektrischen Ruderanlage aus Platz- und Gewichtsgründen besonders vorteilhaft.

In einer weiteren Ausführungsform der Erfindung ein Unterseeboot mit einem X-Ruder und einer erfindungsgemäßen Ruderanlage.

In einem weiteren Aspekt betrifft die Erfindung ein Verfahren zum Betreiben einer elektrischen Ruderanlage, insbesondere einer erfindungsgemäßen vorhergehend beschriebenen Ruderanlage. Im Regelbetrieb werden über die Steuerkonsole Steuerbefehle eingegeben werden, die Steuerkonsole überträgt die Steuerbefehle an das erste Ruderkontrollsystem. Das erste Ruderkontrollsystem bearbeitet die Steuerbefehle zu Ansteuerbefehlen. Das erste Ruderkontrollsystem überträgt die Ansteuerbefehle an die erste Motorsteuerung. Die erste Motorsteuerung steuert die ersten Stellmotoren zur Einstellung der Ruder an.

Kommt es zu einem Ausfall des ersten Ruderkontrollsystems, so übernimmt das zweite Ruderkontrollsystem die Aufgabe des ersten Ruderkontrollsystems. Somit ist eine Redundanz für diese Ebene der elektrischen Ruderanlage geschaffen. Der Funktionsumfang bleibt vollständig erhalten.

In einer weiteren Ausführungsform der Erfindung überwacht das zweite Ruderkontrollsystem im Normalbetrieb das erste Ruderkontrollsystem. Bei einem Ausfall des ersten Ruderkontrollsystems übernimmt das zweite Ruderkontrollsystem die Aufgabe des ersten Ruderkontrollsystems. Hierbei kann eine Überwachung in paralleler Ausführung der gleichen Abläufe bestehen. In diesem Fall müssten im Normalfall das erste Ruderkontrollsystem und das zweite Ruderkontrollsystem zu gleichen Ansteuerbefehlen kommen. Ergibt ein Vergleich, dass beide identisch sind, so arbeiten beide Ruderkontrollsysteme normal. Kommt es zur Abweichung, so ist eines defekt, das andere muss übernehmen. Hierdurch ist neben einem Totalausfall auch eine Fehlfunktion leicht erkennbar.

In einer weiteren Ausführungsform der Erfindung kann beim Ausfall des ersten Ruderkontrollsystems manuell auf das zweite Ruderkontrollsystem umgeschaltet werden. Das hat den Vorteil, dass das zweite Ruderkontrollsystem im Normalbetreib nur auf Standby ist und somit weniger Energie verbraucht wird.

Die vorgenannten weiteren Ausführungsbeispiele für die Ruderanlage, beispielsweise bezüglich eines zweiten Ruderkontrollsystems gelten hier analog.

In einer weiteren Ausführungsform der Erfindung werden beim Ausfall des ersten Ruderkontrollsystems und des zweiten Ruderkontrollsystems und/oder der Steuerkonsole über die manuelle Hilfssteuerkonsole Ansteuerbefehle eingegeben. Nachteil ist, dass nun die Ansteuerbefehle für die einzelnen Ruder direkt eingegeben werden müssen, also der Operator die Ruderlage selber festlegen muss. Insbesondere bei einem X-Ruder ist dieses komplexer und weniger komfortabel. Die Funktionsfähigkeit der Ruderanlage bleibt aber gewährleistet, selbst bei dem Ausfall mehrerer Systeme. Die manuelle Hilfssteuerkonsole überträgt die Ansteuerbefehle an die erste Motorsteuerung. So ist ein Manövrieren, beispielsweise wenigstens ein Auftauchen sicher möglich.

In einer weiteren Ausführungsform der Erfindung beim Ausfall des ersten Ruderkontrollsystems, des zweiten Ruderkontrollsystems und/oder der Steuerkonsole sowie der manuellen Hilfssteuerkonsole und/oder der ersten Motorsteuerung und/oder der ersten Stellmotoren werden Ansteuerbefehle über die pneumatische Hilfssteuerkonsole eingegeben. Jedes Ruder kann somit über einen pneumatischen Stellmotor verfahren werden. Die pneumatische Hilfssteuerkonsole steuert pneumatisch alle pneumatischen Stellmotoren an. Dieses ist für den Bediener noch komplexer, da somit nicht eine Zielvorgabe für den pneumatischen Stellmotor vorgebbar ist, sondern dieser quasi an- und ausgeschaltet wird, um eine Ruderlage zu erreichen. Ein Beispiel wäre hierfür der totale Ausfall des elektrischen Systems, welcher alle vorgenannten Systeme der elektrischen Ruderanlage gleichzeitig würde ausfallen lassen. Somit sind nur noch rudimentäre Manöver möglich, ein Auftauchen ist somit aber noch möglich.

Nachfolgend ist die erfindungsgemäße Ruderanlage anhand eines in der Zeichnung dargestellten Ausführungsbeispiels näher erläutert.

Fig. 1 Schematische Darstellung der Ruderanlage
In Fig. 1 ist eine erfindungsgemäße Ruderanlage 10 schematisch dargestellt. Zur Vereinfachung ist nur ein Ruder 20 dargestellt. Über eine Steuerkonsole 40 werden im Regelbetrieb Steuerbefehle eingegeben und an das erste Ruderkontrollsystem 51 und das zweite Ruderkontrollsystem 52 übergeben. Dort werden die Steuerbefehle in konkrete Ruderlagen umgesetzt und aus den zu erreichenden Ruderlagen Ansteuerbefehle erzeugt. Das erste Ruderkontrollsystem 51 überträgt Ansteuerbefehle an die erste Motorsteuerung 61 und das zweite Ruderkontrollsystem 52 überträgt Ansteuerbefehle an die zweite Motorsteuerung 62. Die erste Motorsteuerung 61 steuert dann den ersten Stellmotor 31 an und die zweite Motorsteuerung 62 steuert dann den zweiten Stellmotor 32 an. Über eine Kupplung sind der erste Stellmotor 31 und der zweite Stellmotor 23 mit dem Kraftübertragungssystem, beispielsweise einer Spindel, mit dem Ruder 20 verbunden. Das zweite Ruderkontrollsystem (52) und die erste Motorsteuerung (61) sind zur Übertragung der Ansteuerbefehle verbunden.

Fällt die Steuerkonsole 40, das erste Ruderkontrollsystem 51 und/oder das zweite Ruderkontrollsystem 52 aus, so kann der Operator direkt über die manuelle Hilfssteuerkonsole 80 Ansteuerbefehle eingeben und an die erste Motorsteuerung 61 und die zweite Motorsteuerung 62 übertragen. Nachteilig ist, dass der Operator nun direkt die einzelnen Ruder 20 ansteuert und die Winkel der Ruder 20 entsprechend selber vorgeben muss. Für einfache Manöver, insbesondere für ein schnelles Auftauchen ist dieses aber ausreichend.

Für den Falls des Ausfalls des gesamten elektrischen Systems ist ein zusätzlicher pneumatischer Stellmotor 92 vorgesehen. Der pneumatische Stellmotor 92 kann direkt pneumatisch von der pneumatischen Hilfssteuerkonsole 90 bedient werden unter vollständiger Umgehung elektrischer Systeme. Auch hier ist die Bedienbarkeit begrenzt, aber für ein Auftauchmanöver ausreichend.

### Bezugszeichen

- 10: Ruderanlage
- 20: Ruder
- 22: Kraftübertragungssystem
- 24: Kupplung
- 31: erster Stellmotor
- 32: zweiter Stellmotor
- 40: Steuerkonsole
- 51: erstes Ruderkontrollsystem
- 52: zweites Ruderkontrollsystem
- 61: erste Motorsteuerung
- 62: zweite Motorsteuerung
- 70: Gehäuse
- 72: Gehäuse
- 74: Gehäuse
- 80: manuelle Hilfssteuerkonsole
- 90: pneumatische Hilfssteuerkonsole
- 92: pneumatischer Stellmotor

## Patentansprüche

1. Elektrische Ruderanlage (10), wobei die Ruderanlage (10) wenigstens drei Ruder (20) aufweist, wobei jedes Ruder (20) wenigstens einen ersten elektrischen Stellmotor (31) aufweist, wobei die Ruderanlage (10) wenigstens eine Steuerkonsole (40), ein erstes Ruderkontrollsystem (51) und eine erste Motorsteuerung (61) aufweist, wobei die Steuerkonsole (40) zur Eingabe von Steuerbefehlen ausgebildet ist, wobei die Steuerkonsole (40) und das erste Ruderkontrollsystem (51) zur Übertragung der Steuerbefehle verbunden sind, wobei das erste Ruderkontrollsystem (51) zur Verarbeitung der Steuerbefehle und Ansteuerbefehle ausgebildet ist, wobei das erste Ruderkontrollsystem (51) und die erste Motorsteuerung (61) zur Übertragung der Ansteuerbefehle verbunden sind, wobei die erste Motorsteuerung (61) mit den ersten Stellmotoren (31) zur Einstellung der Ruder (20) entsprechend der Ansteuerbefehle verbunden ist, **dadurch gekennzeichnet, dass** die Ruderanlage (10) wenigstens ein zweites Ruderkontrollsystem (52) aufweist, wobei die Steuerkonsole (40) und das zweite Ruderkontrollsystem (52) zur Übertragung der Steuerbefehle verbunden sind, wobei das zweite Ruderkontrollsystem (52) zur Verarbeitung der Steuerbefehle und Ansteuerbefehle ausgebildet ist, wobei das zweite Ruderkontrollsystem (52) und die erste Motorsteuerung (61) zur Übertragung der Ansteuerbefehle verbunden sind.

2. Ruderanlage (10) nach Anspruch 1, **dadurch gekennzeichnet, dass** die Ruder (20) wenigstens einen zweiten elektrischen Stellmotor (32) aufweisen, wobei die Ruderanlage (10) eine zweite Motorsteuerung (62) aufweist, wobei das erste Ruderkontrollsystem (51) und/oder zweite Ruderkontrollsystem (52) und die zweite Motorsteuerung (62) zur Übertragung der Ansteuerbefehle verbunden sind, wobei die zweite Motorsteuerung (62) mit den zweite Stellmotoren (32) zur Einstellung der Ruder (20) entsprechend der Ansteuerbefehle verbunden ist.

3. Ruderanlage (10) nach Anspruch 2, **dadurch gekennzeichnet, dass** die erste Motorsteuerung (61) und die zweite Motorsteuerung (62) in einem Gehäuse (74) zusammengefasst sind.

4. Ruderanlage (10) nach einem der Ansprüche 2 bis 3, **dadurch gekennzeichnet, dass** der erste elektrische Stellmotor (31) und der zweite elektrische Stellmotor (32) jeweils nur 50 % bis 95 % der Leistung zur Verstellung des jeweiligen Ruders (20) zur Verfügung stellen.

5. Ruderanlage (10) nach einem der vorstehenden Ansprüche, **dadurch gekennzeichnet, dass** die Steuerkonsole (40), das erste Ruderkontrollsystem (51) und das zweite Ruderkontrollsystem (52) in einem Gehäuse (70) zusammengefasst sind.

6. Ruderanlage (10) nach einem der vorstehenden Ansprüche, **dadurch gekennzeichnet, dass** die Ruderanlage (10) sechs Ruder (20) aufweist.

7. Ruderanlage (10) nach einem der vorstehenden Ansprüche, **dadurch gekennzeichnet, dass** das erste Ruderkontrollsystem (51) zur Überwachung des zweiten Ruderkontrollsystems (52) ausgebildet ist und das zweite Ruderkontrollsystem (52) zur Überwachung des ersten Ruderkontrollsystems (51) ausgebildet ist.

8. Ruderanlage (10) nach einem der vorstehenden Ansprüche, **dadurch gekennzeichnet, dass** die Ruderanlage (10) eine manuelle Hilfssteuerkonsole (80) aufweist, wobei die manuelle Hilfssteuerkonsole (80) zur Eingabe von Ansteuerbefehlen ausgebildet ist, wobei die manuelle Hilfssteuerkonsole (80) und die erste Motorsteuerung (61) zur Übertragung der Ansteuerbefehle verbunden sind, wobei die manuelle Hilfssteuerkonsole (80) und die zweite Motorsteuerung (62) zur Übertragung der Ansteuerbefehle verbunden sind.

9. Ruderanlage (10) nach einem der vorstehenden Ansprüche, **dadurch gekennzeichnet, dass** das erste Ruderkontrollsystem (51) mit einem ersten Teilbordnetz verbunden ist, wobei das zweite Ruderkontrollsystem (52) mit einem zweiten Teilbordnetz verbunden ist.

10. Ruderanlage (10) nach einem der vorstehenden Ansprüche, **dadurch gekennzeichnet, dass** die erste Motorsteuerung (61) mit einem ersten Teilbordnetz verbunden ist, wobei die zweite Motorsteuerung (62) mit einem zweiten Teilbordnetz verbunden ist.

11. Ruderanlage (10) nach einem der vorstehenden Ansprüche, **dadurch gekennzeichnet, dass** die ersten elektrischen Stellmotoren (31) mit einem ersten Teilbordnetz verbunden sind, wobei die zweiten elektrischen Stellmotoren (32) mit einem zweiten Teilbordnetz verbunden sind.

12. Ruderanlage (10) nach einem der vorstehenden Ansprüche, **dadurch gekennzeichnet, dass** die Ruderanlage (10) eine pneumatische Hilfssteuerkonsole (90) aufweist, wobei jedes Ruder (20) einen pneumatischen Stellmotor (92) aufweist, wobei die pneumatische Hilfssteuerkonsole (90) pneumatisch mit allen pneumatischen Stellmotoren (92) verbunden ist.

13. Ruderanlage (10) nach einem der vorstehenden Ansprüche, **dadurch gekennzeichnet, dass** das erste Ruderkontrollsystem (51) und das zweite Ruderkontrollsystem (52) manuell auswählbar sind.

14. Unterseeboot mit einer Ruderanlage (10) nach einem der vorstehenden Ansprüche.

15. Verfahren zum Betreiben einer elektrischen Ruderanlage (10) nach einem der Ansprüche 1 bis 13, wobei im Regelbetrieb über die Steuerkonsole (40) Steuerbefehle eingegeben werden, wobei die Steuerkonsole (40) die Steuerbefehle an das erste Ruderkontrollsystem (51) überträgt, wobei das erste Ruderkontrollsystem (51) die Steuerbefehle zu Ansteuerbefehle bearbeitet, wobei das erste Ruderkontrollsystem (51) die Ansteuerbefehle an die erste Motorsteuerung (61) überträgt, wobei die erste Motorsteuerung (61) die ersten Stellmotoren (31) zur Einstellung der Ruder (20) ansteuert, wobei beim Ausfall des ersten Ruderkontrollsystems (51) das zweite Ruderkontrollsystem (52) die Aufgabe des ersten Ruderkontrollsystems (51) übernimmt.

16. Verfahren nach Anspruch 15, **dadurch gekennzeichnet, dass** das zweite Ruderkontrollsystem (52) im Normalbetrieb das erste Ruderkontrollsystem (51) überwacht und beim Ausfall des ersten Ruderkontrollsystems (51) die Aufgabe des ersten Ruderkontrollsystems (51) übernimmt.

17. Verfahren nach Anspruch 15, **dadurch gekennzeichnet, dass** beim Ausfall des ersten Ruderkontrollsystems (51) manuell auf das zweite Ruderkontrollsystem (52) umgeschaltet werden kann.

18. Verfahren nach einem der Ansprüche 15 bis 17, **dadurch gekennzeichnet, dass** beim Ausfall des ersten Ruderkontrollsystems (51) und des zweiten Ruderkontrollsystems (52) und/oder der Steuerkonsole (40) über die manuelle Hilfssteuerkonsole (80) Ansteuerbefehle eingegeben werden, wobei die manuelle Hilfssteuerkonsole (80) die Ansteuerbefehle an die erste Motorsteuerung (61) überträgt.

19. Verfahren nach Anspruch 18, **dadurch gekennzeichnet, dass** beim Ausfall des ersten Ruderkontrollsystems (51), des zweiten Ruderkontrollsystems (52) und/oder der Steuerkonsole (40) sowie der manuellen Hilfssteuerkonsole (80) und/oder der ersten Motorsteuerung (61) und/oder der ersten Stellmotoren (31) Ansteuerbefehle über die pneumatische Hilfssteuerkonsole (90) eingegeben werden, wobei jedes Ruder (20) über einen pneumatischen Stellmotor (92) verfahren werden kann, wobei die pneumatische Hilfssteuerkonsole (90) pneumatisch alle pneumatischen Stellmotoren (92) ansteuert.

## Claims

1. An electric rudder installation (10), the rudder installation (10) having at least three rudders (20), each rudder (20) having at least one first electric servomotor (31), the rudder installation (10) having at least one control console (40), a first rudder control system (51) and a first motor controller (61), the control console (40) being designed to input control commands, the control console (40) and the first rudder control system (51) being connected to transmit the control commands, the first rudder control system (51) being designed to process the control commands and actuation commands, the first rudder control system (51) and the first motor controller (61) being connected to transmit the actuation commands, the first motor controller (61) being connected to the first servomotors (31) to position the rudders (20) in accordance with the actuation commands, **wherein** the rudder installation (10) has at least one second rudder control system (52), the control console (40) and the second rudder control system (52) being connected to transmit the control commands, the second rudder control system (52) being designed to process the control commands and actuation commands, the second rudder control system (52) and the first motor controller (61) being connected to transmit the actuation commands.

2. The rudder installation (10) as claimed in claim 1, **wherein** the rudders (20) have at least one second electric servomotor (32), the rudder installation (10) having a second motor controller (62), the first rudder control system (51) and/or second rudder control system (52) and the second motor controller (62) being connected to transmit the actuation commands, the second motor controller (62) being connected to the second servomotors (32) to position the rudders (20) in accordance with the actuation commands.

3. The rudder installation (10) as claimed in claim 2, **wherein** the first motor controller (61) and the second motor controller (62) are combined in a housing (74).

4. The rudder installation (10) as claimed in either of claims 2 and 3, **wherein** the first electric servomotor (31) and the second electric servomotor (32) each provide only 50% to 95% of the power for adjusting the respective rudder (20).

5. The rudder installation (10) as claimed in one of the preceding claims, **wherein** the control console (40), the first rudder control system (51) and the second rudder control system (52) are combined in a housing (70).

6. The rudder installation (10) as claimed in one of the preceding claims, **wherein** the rudder installation (10) has six rudders (20).

7. The rudder installation (10) as claimed in one of the preceding claims, **wherein** the first rudder control system (51) is designed to monitor the second rudder control system (52) and the second rudder control system (52) is designed to monitor the first rudder control system (51).

8. The rudder installation (10) as claimed in one of the preceding claims, **wherein** the rudder installation (10) has a manual auxiliary control console (80), the manual auxiliary control console (80) being designed to input actuation commands, the manual auxiliary control console (80) and the first motor controller (51) being connected to transmit the actuation commands, the manual auxiliary control console (80) and the second motor controller (62) being connected to transmit the actuation commands.

9. The rudder installation (10) as claimed in one of the preceding claims, **wherein** the first rudder control system (51) is connected to a first ship electrical subsystem, the second rudder control system (52) being connected to a second ship electrical subsystem.

10. The rudder installation (10) as claimed in one of the preceding claims, **wherein** the first motor controller (61) is connected to a first ship electrical subsystem, the second motor controller (62) being connected to a second ship electrical subsystem.

11. The rudder installation (10) as claimed in one of the preceding claims, **wherein** the first electric servomotors (31) are connected to a first ship electrical subsystem, the second electric servomotors (32) being connected to a second ship electrical subsystem.

12. The rudder installation (10) as claimed in one of the preceding claims, **wherein** the rudder installation (10) has a pneumatic auxiliary control console (90), each rudder (20) having a pneumatic servomotor (92), the pneumatic auxiliary control console (90) being connected to all pneumatic servomotors (92) pneumatically.

13. The rudder installation (10) as claimed in one of the preceding claims, **wherein** the first rudder control system (51) and the second rudder control system (52) are manually selectable.

14. A submarine having a rudder installation (10) as claimed in one of the preceding claims.

15. A method for operating an electric rudder installation (10), the control console (40) being used to input control commands during normal operation, the control console (40) transmitting the control commands to the first rudder control system (51), the first rudder control system (51) processing the control commands to produce actuation commands, the first rudder control system (51) transmitting the actuation commands to the first motor controller (61), the first motor controller (61) actuating the first servomotors (31) to position the rudders (20), the second rudder control system (52) taking on the task of the first rudder control system (51) if the first rudder control system (51) fails.

16. The method as claimed in claim 15, **wherein** the second rudder control system (52) monitors the first rudder control system (51) during normal operation and takes on the task of the first rudder control system (51) if the first rudder control system (51) fails.

17. The method as claimed in claim 15, **wherein** it is possible to change over to the second rudder control system (52) manually if the first rudder control system (51) fails.

18. The method as claimed in one of claims 15 to 17, **wherein** the manual auxiliary control console (80) is used to input actuation commands if the first rudder control system (51) and the second rudder control system (52) and/or the control console (40) fail, the manual auxiliary control console (80) transmitting the actuation commands to the first motor controller (61).

19. The method as claimed in claim 18, **wherein** actuation commands are input using the pneumatic auxiliary control console (90) if the first rudder control system (51), the second rudder control system (52) and/or the control console (40) and also the manual auxiliary control console (80) and/or the first motor controller (61) and/or the first servomotors (31) fail, each rudder (20) being able to be moved by way of a pneumatic servomotor (92), the pneumatic auxiliary control console (90) actuating all pneumatic servomotors (92) pneumatically.

## Revendications

1. Installation de gouvernail électrique (10), l'installation de gouvernail (10) comportant au moins trois gouvernails (20), chaque gouvernail (20) comportant au moins un premier servomoteur électrique (31), l'installation de gouvernail (10) comportant au moins une console de commande (40), un premier système de commande de gouvernail (51) et un premier contrôleur de moteur (61), la console de commande (40) étant conçue pour entrer des commandes de commande, la console de commande (40) et le premier système de commande de gouvernail (51) étant connectés pour transmettre les commandes de commande, le premier système de commande de gouvernail (51) étant conçu pour traiter les commandes de commande et les commandes d'actionnement, le premier système de commande de gouvernail (51) et le premier contrôleur de moteur (61) étant connectés pour transmettre les commandes d'actionnement, le premier contrôleur de moteur (61) étant connecté aux premiers servomoteurs (31) pour positionner les gouvernails (20) conformément aux commandes d'actionnement, **dans** lequel l'installation de gouvernail (10) comporte au moins un deuxième système de commande de gouvernail (52), la console de commande (40) et le deuxième système de commande de gouvernail (52) étant connectés pour transmettre les commandes de commande, le deuxième système de commande de gouvernail (52) étant conçu pour traiter les commandes de commande et les commandes d'actionnement, le deuxième système de commande de gouvernail (52) et le premier contrôleur de moteur (61) étant connectés pour transmettre les commandes d'actionnement.

2. Installation de gouvernail (10) selon la revendication 1, **dans laquelle** les gouvernails (20) comportent au moins un deuxième servomoteur électrique (32), l'installation de gouvernail (10) comportant un deuxième contrôleur de moteur (62), le premier système de commande de gouvernail (51) et/ou le deuxième système de commande de gouvernail (52) et le deuxième contrôleur de moteur (62) étant connectés pour transmettre les commandes d'actionnement, le deuxième contrôleur de moteur (62) étant connecté aux deuxièmes servomoteurs (32) pour positionner les gouvernails (20) conformément aux commandes d'actionnement.

3. Installation de gouvernail (10) selon la revendication 2, **dans laquelle** le premier contrôleur de moteur (61) et le deuxième contrôleur de moteur (62) sont combinés dans un boîtier (74).

4. Installation de gouvernail (10) selon l'une des revendications 2 et 3, **dans laquelle** le premier servomoteur électrique (31) et le deuxième servomoteur électrique (32) fournissent chacun seulement 50 % à 95 % de la puissance nécessaire pour ajuster le gouvernail respectif (20).

5. Installation de gouvernail (10) selon l'une des revendications précédentes, **dans laquelle** la console de commande (40), le premier système de commande de gouvernail (51) et le deuxième système de commande de gouvernail (52) sont combinés dans un boîtier (70).

6. L'installation de gouvernail (10) selon l'une des revendications précédentes, **dans laquelle** l'installation de gouvernail (10) comporte six gouvernails (20).

7. Installation de gouvernail (10) selon l'une des revendications précédentes, **dans laquelle** le premier système de commande de gouvernail (51) est conçu pour surveiller le deuxième système de commande de gouvernail (52) et le deuxième système de commande de gouvernail (52) est conçu pour surveiller le premier système de commande de gouvernail (51).

8. Installation de gouvernail (10) selon l'une des revendications précédentes, **dans laquelle** l'installation de gouvernail (10) comporte une console de commande auxiliaire manuelle (80), la console de commande auxiliaire manuelle (80) étant conçue pour entrer des commandes d'actionnement, la console de commande auxiliaire manuelle (80) et le premier contrôleur de moteur (51) étant connectés pour transmettre les commandes d'actionnement, la console de commande auxiliaire manuelle (80) et le deuxième contrôleur de moteur (62) étant connectés pour transmettre les commandes d'actionnement.

9. Installation de gouvernail (10) selon l'une des revendications précédentes, **dans laquelle** le premier système de commande de gouvernail (51) est connecté à un premier sous-système électrique du navire, le deuxième système de commande de gouvernail (52) étant connecté à un deuxième sous-système électrique du navire.

10. Installation de gouvernail (10) selon l'une des revendications précédentes, **dans laquelle** le premier contrôleur de moteur (61) est connecté à un premier sous-système électrique du navire, le deuxième contrôleur de moteur (62) étant connecté à un deuxième sous-système électrique du navire.

11. Installation de gouvernail (10) selon l'une des revendications précédentes, **dans laquelle** les premiers servomoteurs électriques (31) sont connectés à un premier sous-système électrique du navire, les seconds servomoteurs électriques (32) étant connectés à un second sous-système électrique du navire.

12. Installation de gouvernail (10) selon l'une des revendications précédentes, **dans laquelle** l'installation de gouvernail (10) comporte une console de commande auxiliaire pneumatique (90), chaque gouvernail (20) comportant un servomoteur pneumatique (92), la console de commande auxiliaire pneumatique (90) étant reliée pneumatiquement à tous les servomoteurs pneumatiques (92).

13. Installation de gouvernail (10) selon l'une des revendications précédentes, **dans laquelle** le premier système de commande de gouvernail (51) et le deuxième système de commande de gouvernail (52) peuvent être sélectionnés manuellement.

14. Sous-marin comportant une installation de gouvernail (10) selon l'une des revendications précédentes.

15. Procédé pour faire fonctionner une installation de gouvernail électrique (10), la console de commande (40) étant utilisée pour entrer des commandes de commande pendant le fonctionnement normal, la console de commande (40) transmettant les commandes de commande au premier système de commande de gouvernail (51), le premier système de commande de gouvernail (51) traitant les commandes de commande pour produire des commandes d'actionnement, le premier système de commande de gouvernail (51) transmettant les commandes d'actionnement au premier contrôleur de moteur (61), le premier contrôleur de moteur (61) actionnant les premiers servomoteurs (31) pour positionner les gouvernails (20), le deuxième système de commande de gouvernail (52) prenant en charge la tâche du premier système de commande de gouvernail (51) en cas de défaillance de ce dernier.

16. Procédé selon la revendication 15, **dans lequel** le deuxième système de commande de gouvernail (52) surveille le premier système de commande de gouvernail (51) pendant le fonctionnement normal et prend en charge la tâche du premier système de commande de gouvernail (51) en cas de défaillance de celui-ci.

17. Procédé selon la revendication 15, **dans lequel** il est possible de passer manuellement au deuxième système de commande de gouvernail (52) en cas de défaillance du premier système de commande de gouvernail (51).

18. Procédé selon l'une des revendications 15 à 17, **dans lequel** la console de commande auxiliaire manuelle (80) est utilisée pour entrer des commandes d'actionnement si le premier système de commande de gouvernail (51) et le deuxième système de commande de gouvernail (52) et/ou l' de la console de commande (40) tombent en panne, la console de commande auxiliaire manuelle (80) transmettant les commandes d'actionnement au premier contrôleur de moteur (61).

19. Procédé selon la revendication 18, **dans lequel** les commandes d'actionnement sont entrées à l'aide de la console de commande auxiliaire pneumatique (90) en cas de défaillance du premier système de commande de gouvernail (51), le deuxième système de commande de gouvernail (52) et/ou la console de commande (40) ainsi que la console de commande auxiliaire manuelle (80) et/ou le premier contrôleur de moteur (61) et/ou les premiers servomoteurs (31) tombent en panne, chaque gouvernail (20) pouvant être déplacé au moyen d'un servomoteur pneumatique (92), la console de commande auxiliaire pneumatique (90) actionnant pneumatiquement tous les servomoteurs pneumatiques (92).
